# EUROPÄISCHE PATENTSCHRIFT

(11) **EP 1 422 008 B1**
(45) Veröffentlichungstag und Bekanntmachung des Hinweises auf die Patenterteilung: **30.01.2008**
(21) Anmeldenummer: 03026679.5
(22) Anmeldetag: 20.11.2003
(51) Int. Cl.: B23D 45/16, B27B 9/00, B25F 5/02

(54) **Elektrohandkreissägemaschine**
Electric hand -held circular saw
Scie circulaire électrique à main

(30) Priorität: 22.11.2002 DE 10254578; 07.02.2003 DE 10305034
(43) Veröffentlichungstag der Anmeldung: 26.05.2004
(73) Patentinhaber: ROBERT BOSCH GMBH, 70442 Stuttgart (DE)
(72) Erfinder: Bohne, Ulrich, 72664 Kohlberg (DE); Hild, Eugen, 72631 Aichtal (DE); Roehm, Heiko, 70176 Stuttgart (DE)

(56) Entgegenhaltungen:
- EP-A- 0 979 711
- DE-A- 4 003 029
- DE-A- 19 924 552
- DE-C- 644 011
- US-A- 4 414 743

## Beschreibung

### Stand der Technik

Die Erfindung geht aus von einer Elektrohandkreissägemachine, nach dem Oberbegriff des Anspruchs 1.

Bei Elektrohandwerkzeugmaschinen wird die für die Kühlung des Elektromotors erforderliche Luft von einem auf der Abtriebswelle des Elektromotors drehfest sitzenden Lüfterrad über Einlassschlitze im Maschinengehäuse angesaugt und über Austrittsschlitze im Maschinengehäuse wieder ausgeblasen. Dabei strömen die Lüfterflügel des Lüfterrads die Austrittskanten der Austrittsschlitze mit hoher Geschwindigkeit an, was eine starke Geräuschentwicklung in unangenehm hohem Frequenzbereich zur Folge hat.

Durch die DE 644 011 ist eine Nutfräsmaschine mit einem die Motorabluft sammelnden und führenden Zusatzgriff bekannt, der parallel zum Haupthandgriff verläuft, wobei am Erdbereich des Zusatzgriffs die Späne und die die Sägegeräusche transportierende Arbeitsabluft eintreten und den Zusatzgriff schon nach kurzem Weg wieder verlassen. Die Mündung des Zusatzgriffs und damit die austretende Motor- und Arbeitsabluft mit Spänen und erheblichem Geräuschanteil weist zum Bedienenden hin. Damit dieser nicht beeinträchtigt wird, muss die Abluft mit gesonderten Mitteln umgeleitet bzw. der Bedienende abgeschirmt werden.

Durch die DE 40 03 029 ist eine Handwerkzeugmaschine mit schneckenförmigem Luftkanal zur Abfuhr der Motorabluft und durch die US 4 414 743 eine Handwerkzeugmaschine mit über Verstellmechanismen verdrehbaren Griffen ohne Zuführung von Motorabluft bekannt.

### Vorteile der Erfindung

Die erfindungsgemäße Elektrohandkreissägemaschine mit den Merkmalen des Anspruchs 1 hat den Vorteil, dass durch die Abführung der dem Elektromotor verlassenden Abluft über den hohlen Zusatzhandgriff einerseits die Luftgeräusche gedämpft werden, insbesondere der unangenehme hohe Frequenzbereich abgesenkt wird, und andererseits die Abluft weg vom Bediener nach außen geführt wird, so dass dieser beim Arbeiten mit der Maschine nicht angeblasen wird.

Durch die in den weiteren Ansprüche aufgeführten Maßnahmen sind vorteilhafte Weiterbildungen und Verbesserungen der im Anspruch 1 angegebenen Elektrohandwerkzeugmaschine möglich.

Gemäß einer bevorzugten Ausführungsform der Erfindung ist im Maschinengehäuse ein mit einer Lufteintrittsöffnung für die Motorabluft versehener Luftkanal ausgeformt, der im Einlass des Bügelgriffs mündet. Durch diesen geschlossenen Luftkanal wird die Strecke zwischen den Lüfterflügeln des auf der Motorwelle sitzenden Motorlüfters und dem Einlass des Zusatzgriffs überbrückt und dadurch bereits eine gute Dämpfung der Strömungsgeräusche erzielt. Ein weiteres vorteilhaftes Merkmale der Erfindung ist, dass der Luftkanal schnecken- oder spiralförmig mit einem zum Einlass des hohlen Zusatzgriffs hin stetig zunehmenden lichten Durchmesser ausgebildet. Dadurch wirkt der Kanal als Entspannungsraum, wodurch eine hohe Luftmenge mit reduzierter Strömungsgeschwindigkeit transportiert werden kann, was die Geräuschentwicklung nochmals erheblich mindert. Die schneckenförmige Ausbildung ist vorteilhaft für die Fälle, in denen die Rotationsrichtung des Elektromotors und damit die des Motorlüfters gegenläufig zu der des Werkzeugs ist.

Gemäß einer vorteilhaften Ausführungsform der Erfindung ist der Auslass von einem Auslassstutzen umschlossen, der schwenkbar ausgebildet ist. Damit kann die Ausströmrichtung der Motorabluft so eingestellt werden, dass sie bei keinem Arbeitsfall den Bediener unangenehm anströmt.

Gemäß einer vorteilhaften Ausführungsform der Erfindung ist der hohle Zusatzgriff als Bügelgriff ausgebildet, der bei Elektrohandwerkzeugmaschinen mit einer das rotierende Werkzeug zumindest teilweise abdeckenden Schutzhaube mit seinem einen Griffende an der Schutzhaube ansetzt und an oder nahe seinem anderen Griffende an einem den Elektromotor aufnehmenden Gehäuseteil des Maschinengehäuses festgelegt ist, wobei sein Einlass unterhalb der Schutzhaube liegt. Dadurch wird eine solide, mechanische Anbindung des Zusatzgriffs an das Maschinengehäuse erreicht und infolge des einem Bügelgriff immanenten großen Griffbereichs eine sichere Handhabung der Maschine sowohl für Links- als auch für Rechtshänder ermöglicht, die auch eine flexible Greifposition bei unterschiedlichen Arbeitsfällen erlaubt.

### Zeichnung

Die Erfindung ist anhand eines in der Zeichnung dargestellten Ausführungsbeispiels in der nachfolgenden Beschreibung näher erläutert. Es zeigen in perspektivischer Darstellung:
- Fig. 1: eine Ansicht einer Elektrohandkreissägemaschine,
- Fig. 2: eine Draufsicht der Elektrohandkreissägemaschine gemäß Fig. 1 ohne Auflageplatte,
- Fig. 3: eine Seitenansicht der Elektrohandkreissägemaschine gemäß Fig. 2 nach Entfernung von Schutzhaube und Kreissägeblatt,
- Fig. 4: eine Seitenansicht der Elektrohandkreissägemaschine gemäß Fig. 1 bei entfernter Schutzhaube für das Kreissägeblatt.

### Beschreibung des Ausführungsbeispiels

Die in der Zeichnung in verschiedenen Ansichten zu sehende Elektrohandkreissägemaschine als Ausführungsbeispiel für eine allgemeine Elektrohandwerkzeugmaschine zur spanenden oder schleifenden Bearbeitung von Werkstücken weist ein zweischaliges Maschinengehäuse 10 mit einem angeformten Handgriff 11 zum Führen und Handhaben der Maschine und einem angesetzten Motorgehäuse 12 auf, in dem ein luftgekühlter Elektromotor aufgenommen ist. Der Elektromotor treibt über ein hier nicht zu sehendes, einstufiges Getriebe eine Antriebswelle 13 an, auf dem ein Kreissägeblatt 14 fest gespannt ist. Das Kreissägeblatt 14 ist im oberen Bereich von einer Schutzhaube 15 abgedeckt, die auf das Maschinengehäuse 10 aufgeschraubt ist. Die Schutzhaube 15 reicht bis zu einer mit dem Maschinengehäuse 10 verbundenen Auflageplatte 16, mit welcher die Maschine beim Sägevorgang auf das Werkstück aufgesetzt wird. Das Kreissägeblatt 14 ragt durch die Auflageplatte 16 hindurch und steht je nach gewünschter Schnitttiefe über diese mehr oder weniger nach unten vor. Zum Einstellen der Schnitttiefe der Maschine ist die Auflageplatte 16 um eine in Arbeitsrichtung vor dem Kreissägeblatt 14 am Maschinengehäuse 10 festgelegte Schwenkachse schwenkbar, wobei die gewählte Schwenkstellung mittels einer Einstellvorrichtung fixiert wird. Eine auf der Auflageplatte 16 angeordnete, weitere Einstellvorrichtung 17 ermöglicht durch Schwenken der Auflageplatte 16 um eine sich parallel zur Sägeblattebene erstreckende Schwenkachse eine Schnittwinkeleinstellung der Maschine.

Für eine beidhändige Führung der Maschine beim Sägen ist noch ein Zusatzgriff 21 vorgesehen, der als Bügelgriff ausgebildet und in Arbeitsrichtung der Maschine gesehen vor der Antriebswelle 13 des Kreissägeblatts 14 nahe dessen vorderen Bereichs an dem Maschinengehäuse 10 angeordnet ist. Der im folgenden als Bügelgriff 21 bezeichnete Zusatzgriff setzt mit einem Griffende an der Schutzhaube 15 an, verläuft mit einem zur Rotationsachse des Kreissägeblatts 14 im wesentlichen parallelen Griffbereich 211 oberhalb der Auflageplatte 16 im Abstand von dieser und ist mit seinem anderen Griffende am Motorgehäuse 12 festgelegt. Dadurch ist eine sehr solide mechanische Anbindung des Bügelgriffs 21 an dem Maschinengehäuse 10 gewährleistet. Mit Hilfe des Bügelgriffs 21 kann die Maschine sehr exakt plan auf das Werkstück aufgesetzt und beim Sägen beidhändig sehr gut gehalten und geführt werden, wobei der große Greifbereich des Bügelgriffs 21 eine ergonomische und sichere Handhabung der Maschine in allen Arbeitsfällen sowohl für Rechts- als auch für Linkshänder sicherstellt. Außerdem ist es möglich, die Maschine mittels des Bügelgriffs 21 in ihrem Schwerpunkt zu tragen.

Der Bügelgriff 21 ist hohl ausgebildet und weist einen zum Innern der Schutzhaube 15 hin offenen Einlass 22 (Fig. 3 und 4) und einen hinter dem Griffbereich 211 angeordneten Auslass 23 (Fig. 1 und 2) auf, der vorzugsweise an oder nahe dem von dem Einlass 22 abgekehrten Griffende des Bügelgriffs 21 liegt. Der Auslass 23 ist von einem Auslassstutzen 24 umschlossen, der vorteilhafterweise schwenkbar ausgebildet sein kann. Für die Luftkühlung des Elektromotors weist das Motorgehäuse 12 Lufteintrittsschlitze 25 (Fig. 2) auf, durch die hindurch ein auf der Abtriebswelle des Elektromotors drehfest sitzendes 15 Lüfterrad (hier nicht dargestellt) Luft ansaugt. Die den Elektromotor durchströmende Luft wird von dem Lüfterrad als wärmeabführende Motorabluft ausgeblasen und so geführt, dass sie in den Einlass 22 des hohlen Bügelgriffs 21 einströmt. Hierzu ist im Maschinengehäuse 10 ein Luftkanal 26 ausgebildet, der sich zum Einlass 22 des Bügelgriffs 21 hin erweitert und in dem Einlass 22 mündet (Fig. 3). Die Luft wird von dem Lüfterrad aus dem Innern des Elektromotors in eine in Fig. 3 verdeckte Lufteintrittsöffnung des Luftkanals 26 eingeblasen. Die Motorabluft strömt, wie durch den Pfeil 27 in Fig. 3 symbolisiert ist, durch den Luftkanal 26 und den hohlen Bügelgriff 21 und tritt an dem vom Auslassstutzen 24 umschlossenen Auslass 23 im Bügelgriff 21 ins Freie. Der Auslassstutzen 24 ist so ausgerichtet, dass die Ausblasrichtung der hier ausströmenden Motorabluft vom Bediener der Maschine wegweist. Ist der Auslassstutzen 24 schwenkbeweglich ausgeführt, so kann der Bediener die ihm genehme oder an den Arbeitsfall angepasste Luftausströmrichtung individuell einstellen. Da, wie vorstehend erwähnt, zwischen dem Elektromotor und der Antriebswelle 13 des Kreissägeblatts 14 ein einstufiges Getriebe angeordnet ist, sind die Drehrichtungen von Rotor des Elektromotors und Kreissägeblatt 14 invers bzw. gegenläufig. Die Rotationsrichtung des Kreissägeblatts 14 ist in Fig. 4 durch den Pfeil 28 gekennzeichnet. Damit die den Elektromotor verlassende Motorabluft strömungsgünstig über den Luftkanal 26 in den Bügelgriff 21 geleitet wird, ist der Luftkanal 26 geschlossen und schneckenförmig ausgeführt, wie dies teilweise in Fig. 3 zu sehen ist, verläuft also von seiner Lufteintrittsöffnung bis hin zum Einlaß 22 des Bügelgriffs 21 als eine sich axial ausdehnende Spirale, wobei der lichte Durchmesser des Luftkanals 26 vorzugsweise stetig zunimmt.

Das zweischalige Maschinengehäuse 10 ist aus Kunststoff gespritzt, wobei zumindest der Handgriff 11, und der Luftkanal 26 gleich mit angeformt werden. Der Bügelgriff 21 ist als Einlegeteil ausgeführt, kann u.U. aber auch mit angeformt werden. Der schneckenförmige, sich zum Einlass 22 des Bügelgriffs 21 hin erweiternde Luftkanal 26 ist in Teilen an beiden Schalen angeformt, die sich beim Zusammensetzen der Schalen zu dem Luftkanal 26 ergänzen.

Die Erfindung ist nicht auf die beschriebene Elektrohandkreissägemaschine beschränkt. Sie kann bei allen handgeführten Elektrowerkzeugen wie z.B. Mauernutfräsen, Steinsägen, Winkelschleifer, Trennschleifer, Betonschleifer, Exzenterschleifer, Bandschleifer, Bohrmaschine, Bohrhammer, Heckenschere, Sticksäge, Schwingschleifer u. ä. verwendet werden. In den Fällen, in denen die Elektrohandwerkzeugmaschine nicht über eine Schutzhaube für das Werkzeug verfügt, wird der hohle Zusatzgriff nahe dem vorderen Ende des Maschinengehäuses angesetzt und der Luftkanal vom Motorgehäuse bis zum Einlass des hohlen Zusatzgriffs im Maschinengehäuse entsprechend geführt.

## Patentansprüche

1. Elektrohandkreissägemaschine mit einem Maschinengehäuse (10), das einen luftgekühlten Elektromotor aufnimmt, mit einem vom Elektromotor antreibbaren Werkzeug (14), mit einem Handgriff (11) und mit einem Zusatzgriff (21) für eine beidhändige Führung der Maschine, wobei der Zusatzgriff (21) hohl ausgebildet und als Abluftkanal für die den Motor verlassende Abluft genutzt ist, **dadurch gekennzeichnet, dass** der Zusatzgriff (21) gegenüber dem Handgriff (11) um etwa 90° seitlich abgewinkelt und in Arbeitsrichtung nahe dem vorderen Bereich des Werkzeugs (14) angeordnet ist, dass der Elektromotor und das Werkzeug (14) mit parallel zueinander angeordneten Drehachsen in entgegen gesetzten Richtungen rotieren und dass im Maschinengehäuse (10) axial angrenzend an das Werkzeug (14) ein mit einer Lufteintrittsöffnung für die Motorabluft versehener Luftkanal (26) geschlossen, schneckenförmig, mit zum Einlass (22) des Zusatzgriffs (21) hin - entgegen der Drehrichtung des Werkzeugs (14) - stetig zunehmenden lichtem Durchmesser gestaltet ist, so dass die Motorabluft nach Verlassen des geschlossen schneckenförmigen Luftkanals mit beim Sägen erzeugten Spänen zusammentrifft und anschließend gemeinsam mit diesen durch den Zusatzgriff (21) strömt, wobei die Ausblasrichtung der ausströmenden Motorabluft vom Bediener der Elektrohandkreissägemaschine weg weist.

2. Maschine nach Anspruch 1, **dadurch gekennzeichnet, dass** der Zusatzgriff (21) einen am gehäusefemen Griffende angeordneten Auslass (23) und einen zum Maschinengehäuse (10) hin offenen Einlass (22) aufweist, der so angeordnet ist, dass die Motorabluft in den Einlass (22) des Bügelgriffs (21) einströmt.

3. Maschine nach Anspruch 2, **dadurch gekennzeichnet, dass** der Auslass (23) von einem Auslassstutzen (24) umschlossen ist

4. Maschine nach Anspruch 3, **dadurch gekennzeichnet, dass** der Auslassstutzen (24) schwenkbar ausgebildet ist.

5. Maschine nach Anspruch 4, **dadurch gekennzeichnet, dass** sich der Luftkanal (26) zum Einlass (22) des Zusatzgriffs (21) hin erweitert.

6. Maschine nach Anspruch 4 oder 5, **dadurch gekennzeichnet, dass** bei gegenläufiger Drehrichtung von Elektromotor und rotierendem Werkzeug (14) der die Motorabluft führende Luftkanal (26) schneckenförmig ausgebildet ist.

7. Maschine nach Anspruch 6, **dadurch gekennzeichnet, dass** der hohle Zusatzgriff (21) als Bügelgriff ausgebildet ist, der mit einem Griffende an der Schutzhaube (15) angesetzt und an oder nahe seinem anderen Griffende an einem den Elektromotor aufnehmenden Gehäuseteil (12) des Maschinengehäuses (10) festgelegt ist.

## Claims

1. Electric hand-held circular saw having a machine housing (10) which accommodates an air-cooled electric motor, having a tool (14) which can be driven by the electric motor, having a handle (11) and an auxiliary handle (21) for two-handed guidance of the machine, the auxiliary handle (21) being of hollow design and being used as an exhaust-air passage for the exhaust air leaving the motor, **characterized in that** the auxiliary handle (21) is arranged laterally at an angle of about 90° to the handle (11) and in the working direction close to the front region of the tool (14), **in that** the electric motor and the tool (14) rotate in opposite directions with rotation axes arranged parallel to one another, and **in that** an air passage (26) provided with an air-inlet opening for the motor exhaust air is formed in the machine housing (10) axially adjacent to the tool (14) in a closed, worm-shaped manner and with an inside diameter continuously increasing - against the direction of rotation of the tool (14) - towards the inlet (22) of the auxiliary handle (21), such that the motor exhaust air, after leaving the closed, worm-shaped air passage, meets chips produced during the sawing and then flows together with said chips through the auxiliary handle (21), the blow-out direction of the outflowing motor exhaust air pointing away from the user of the electric hand-held circular saw.

2. Machine according to Claim 1, **characterized in that** the auxiliary handle (21) has an outlet (23) arranged at the handle end remote from the housing and an inlet (22) which is open towards the machine housing (10) and is arranged in such a way that the motor exhaust air flows into the inlet (22) of the stirrup-shaped handle (21).

3. Machine according to Claim 2, **characterized in that** the outlet (23) is enclosed by an outlet connecting piece (24).

4. Machine according to Claim 3, **characterized in that** the outlet connecting piece (24) is designed to be pivotable.

5. Machine according to Claim 4, **characterized in that** the air passage (26) widens towards the inlet (22) of the auxiliary handle (21).

6. Machine according to Claim 4 or 5, **characterized in that**, in the case of an opposed direction of rotation of electric motor and rotating tool (14), the air passage (26) directing the motor exhaust air is of worm-shaped design.

7. Machine according to Claim 6, **characterized in that** the hollow auxiliary handle (21) is designed as a stirrup-shaped handle which is attached with one handle end to the protective hood (15) and is fixed at or close to its other handle end to a housing part (12), accommodating the electric motor, of the machine housing (10).

## Revendications

1. Scie circulaire électrique à main comportant un boîtier 10 logeant un moteur électrique refroidi par air, un outil 14 entraîné par le moteur électrique, une poignée 11 et une poignée complémentaire 21 pour guider la machine à deux mains,
la poignée complémentaire 21 creuse, servant de canal d'évacuation de l'air sortant du moteur,
**caractérisée en ce que**
la poignée complémentaire 21 est recourbée latéralement d'environ 90° par rapport à la poignée 11 et se trouve dans la direction de travail, à proximité de la zone avant de l'outil 14,
le moteur électrique et l'outil 14 ont des arbres de rotation parallèles, tournant en sens opposé et
le boîtier 10 de la machine, a de façon adjacente axialement à l'outil 14, un canal d'air 26 muni d'un orifice d'entrée d'air pour la sortie d'air du moteur, ce canal d'air en forme de spirale, à diamètre augmentant de façon continue, est relié à l'entrée 22 de la poignée complémentaire 21 (dans la direction opposée au sens de rotation de l'outil 14) de façon que l'air sortant du moteur, et quittant le canal d'air en forme de spirale fermée, rencontre les copeaux générés par le sciage et passe ensuite en commun avec ceux-ci à travers la poignée supplémentaire 21, la direction de soufflage de l'air du moteur, à évacuer étant dirigée à l'opposé de l'utilisateur de la scie circulaire.

2. Scie circulaire selon la revendication 1,
**caractérisée en ce que**
la poignée complémentaire 21 comporte une sortie 23 prévue à l'extrémité de la poignée, éloignée du boîtier ainsi qu'une entrée 22 ouverte en direction du boîtier de scie 10 de façon que l'air de sortie du moteur pénètre dans l'entrée 22 de la poignée 21 en forme d'arceau.

3. Scie circulaire selon la revendication 2,
**caractérisée en ce que**
la sortie 23 est entourée par un ajutage de sortie 24.

4. Scie circulaire selon la revendication 3,
**caractérisée en ce que**
l'ajutage de sortie 24 est pivotant.

5. Scie circulaire selon la revendication 4,
**caractérisée en ce que**
le canal d'air 26 va en s'élargissant vers l'entrée 22 de la poignée complémentaire 21.

6. Scie circulaire selon la revendication 4 ou 5,
**caractérisée en ce que**
le canal d'air 26 produisant l'air du moteur a une forme de spirale pour des rotations de sens opposé du moteur électrique et de l'outil rotatif 14.

7. Scie circulaire selon la revendication 6,
**caractérisée en ce que**
la poignée complémentaire 21 creuse est une poignée en étrier dont une extrémité est fixée au capot 15 de la machine ou est à proximité de son autre extrémité de boîtier en étant fixée à une partie 12 du boîtier 10 de la scie logeant le moteur électrique.
